# FASCICULE DE BREVET EUROPEEN

(11) **EP 3 701 830 B1**
(45) Date de publication et mention de la délivrance du brevet: **09.06.2021**
(21) Numéro de dépôt: 20157990.1
(22) Date de dépôt: 18.02.2020
(51) Int. Cl.: A45D 34/04, A45D 40/26, B65D 8/00, B65D 83/00

(54) **RÉCIPIENT POUR PRODUIT COSMÉTIQUE RÉTRACTABLE**
EINDREHBARER BEHÄLTER FÜR KOSMETIKPRODUKT
RETRACTABLE CONTAINER FOR COSMETIC PRODUCT

(30) Priorité: 26.02.2019 FR 1901935
(43) Date de publication de la demande: 02.09.2020
(73) Titulaire: RPC BEAUTE MAROLLES SAS, 72260 Marolles les Braults (FR)
(72) Inventeur: ANDRIEUX, Christophe, 72230 Mulsanne (FR); DESPRES, Damien, 72460 Savigny L'Evêque (FR); HENNEMANN, Pascal, 39360 Vaux Les Saint Claude (FR)
(74) Mandataire: Novagraaf Technologies

(56) Documents cités:
- FR-A1- 2 556 941
- GB-A- 2 137 954
- US-A1- 2005 036 823
- US-A1- 2008 050 168
- US-A1- 2008 063 616

## Description

L'invention concerne le domaine des récipients pour produit cosmétique rétractable par exemple du type déodorisant corporel.

Il est connu dans l'art antérieur des récipients pour produit cosmétique réalisé en matière plastique. Le choix des matières plastiques est imposé notamment pour respecter des contraintes liées à leur compatibilité avec les produits cosmétiques. Certains matériaux plastiques ne peuvent donc pas être utilisés s'ils sont en contact avec le produit cosmétique. Un exemple d'un tel récipient est présenté dans le document US 2005/036823 A1.

Un but de la présente invention est de répondre aux inconvénients du document de l'art antérieur mentionné ci-dessus et en particulier de permettre un plus grand choix possible de matériau pour réaliser un récipient pour produit cosmétique rétractable,

Pour cela, un premier aspect de l'invention concerne un récipient pour produit cosmétique rétractable comprenant une embase sur laquelle est montée un support du produit cosmétique et des moyens de déplacement du support, le récipient comprend un boitier agencé pour recevoir le support du produit et les moyens de déplacement du support sur une première extrémité et pour recevoir une coiffe sur une deuxième extrémité caractérisé en ce que le boitier comprend une paroi interne formant un volume de stockage du produit cosmétique et une paroi externe formant l'enveloppe extérieur du boitier, la paroi interne et la paroi externe étant réalisées dans des matériaux différents, et en ce que le boitier comprend des moyens assurant le maintien des deux parois l'une par rapport à l'autre.

Ainsi, on comprend que le choix de matériaux pour notamment réaliser l'enveloppe extérieur est plus grand puisque l'on s'affranchi de la contrainte lié à un usage en contact avec le produit cosmétique. Notamment l'une des deux matières peut par exemple être issue une matière recyclée provenant par exemple de la collecte et du recyclage des emballages plastiques.

Selon un autre mode de réalisation, la paroi interne est réalisée en matériau plastique choisi parmi un polypropylène ou un polyéthylène.

Selon un autre mode de réalisation, la paroi externe est réalisée en matériau plastique choisi parmi un polystyrène, un acrylonitrile butadiène styrène, un styrène-acrylonitrile.

Selon un autre mode de réalisation, la coiffe est montée sur la paroi interne du boitier.

Ce montage permet d'améliorer le confort d'usage, notamment le confort vissage par l'utilisation du polystyrène sur du Polypropylène qui a un confort de vissage glissant et agréable.

Selon un autre mode de réalisation, le moyen de déplacement du support comprend une vis montée sur l'embase, le support étant vissé sur la vis, l'embase étant montée de façon rotative par rapport à la deuxième extrémité du boitier.

Selon un autre mode de réalisation, la coiffe comprend un capuchon interne agencé pour fermer le volume de stockage du boitier.

Selon un autre mode de réalisation, la paroi interne et la paroi externe du boitier sont réalisées par bi-injection

Selon un autre mode de réalisation, la paroi interne et la paroi externe du boitier sont surmoulées.

Selon un autre mode de réalisation, les moyens de maintien comprennent au moins une strie anti-rotation agencée au voisinage d'au moins une extrémité de la paroi interne et/ou de la paroi externe.

Selon un autre mode de réalisation, la paroi interne et la paroi externe du boitier sont montées par emmanchement.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
[Fig. 1] représente une vue éclatée du récipient de produit cosmétique rétractable
[Fig. 2] représente une vue en coupe longitudinal du récipient de produit cosmétique rétractable;
[Fig. 3] représente une vue en perspective du boitier du récipient

Le récipient de produit cosmétique selon l'invention rétractable va à présent être décrit en référence aux figures 1 à 3.

Le récipient de produit cosmétique comprend essentiellement un boitier 2 définissant un volume de stockage 4 pour le produit cosmétique. Le boitier 2 est de forme allongée par exemple cylindrique. Une embase 3 est montée sur une première extrémité 25 du boitier tandis qu'une coiffe 1 est montée sur une deuxième extrémité 26 du boitier.

L'embase 3 comprend un support 30 du produit cosmétique et des moyens de déplacement du support 30 dans le volume de stockage 4. Le support 30 est destiné à recevoir le produit cosmétique usuellement sous forme de bâton. Les moyens de déplacement du support sont agencés par exemple pour déplacer le support 30 en translation selon l'axe longitudinal A du boitier 2. Selon le mode de réalisation représenté, les moyens de déplacement comprend une vis 32 fixée sur l'embase 3 et s'étendant dans le volume de stockage 4 selon l'axe longitudinal A du boitier 2. Le support 30 est monté sur la vis 32 mais son mouvement de rotation est bloqué par exemple par le frottement du support 30 sur la surface interne du boitier. L'embase 3 est montée libre en rotation selon l'axe longitudinal A du boitier 2. L'embase 3 est bloquée en translation de sorte que la rotation de l'embase 3 entraine la rotation de la vis 3 ce que provoque le déplacement du support 30 le long de la vis le long de la vis.

L'étanchéité entre le boitier 2 et l'embase est par exemple assuré par un joint 33.

La coiffe 1 du récipient peut comprendre un capuchon interne 10 qui vient délimiter le volume de stockage 4 au voisinage de la deuxième extrémité 26 du boitier 2. Le capuchon interne 10 est par exemple monté en force dans la coiffe 1. Le produit cosmétique est par exemple protéger avant la première utilisation par un opercule 34 retirable placé sur l'extrémité du bâton formant le produit cosmétique.

Selon l'invention, le boitier 2 comprend une paroi externe 20 formant l'enveloppe extérieure du boitier 20. Le boitier comprend également une paroi interne 21 formant la surface interne du volume de stockage 4. Selon l'invention, la paroi externe 20 et la paroi interne 21 sont réalisé dans des matériaux différents. Ainsi, on comprend que le matériau utilisé pour réaliser la paroi interne 21 doit être compatible avec un contact avec un produit cosmétique. Par contre, cette limitation n'existe pas pour le choix du matériau utilisé pour réaliser la paroi externe 20 puisque celle-ci n'est pas en contact avec le produit cosmétique.

A titre d'exemple, le matériau choisi pour réaliser la paroi externe 20 est choisi parmi un polystyrène, un acrylonitrile butadiène styrène, un styrène-acrylonitrile. Ce type de matériau plastique permet de réaliser des états de surface poli ou brillant. Par contre, ces matériaux ne sont pas compatibles avec un usage pour lequel ils sont en contact avec le produit cosmétique.

Le matériau choisi pour réaliser la paroi interne 21 du boitier 2 est choisi parmi un polypropylène ou un polyéthylène. Ce type de matériau est facile à mettre en œuvre et compatible avec un usage avec un produit cosmétique.

D'autres matériaux peuvent être choisis pour réaliser la paroi externe 20 tel que du bois ou du métal.

De même, il est possible d'utiliser une matière recyclée provenant par exemple de la collecte et du recyclage des emballages plastiques pour réaliser l'une des deux parois interne 21 ou externe 20.

Selon la variante de réalisation représenté, la coiffe 1 est montée, par exemple par vissage 11, 23 sur la paroi interne 21 du boitier 2. Dans ce mode de réalisation la paroi interne 21 est plus longue que la paroi externe 20 du boitier 2. Ceci permet également de réaliser un ajustement bord à bord entre la coiffe 1 et la paroi 20 externe 20 du boitier 2.

Selon une variante de réalisation, le boitier 2 est obtenu par un procédé connu en soi de bi-injection. Afin d'assurer la tenue mécanique entre la paroi interne 21 et la paroi externe 20 au moins une strie 24 anti rotation est formée par exemple sur la paroi interne 21. Selon la variante représentée, une strie circulaire est formée au niveau de la deuxième extrémité 26 du boitier 2 et une autre strie est formée au voisinage de la première extrémité 25 du boiter 2.

Afin d'améliorer la cohésion des matériaux de la paroi interne 21 et de la paroi externe 20 les stries anti rotation sont présentes par exemple sur au moins une extrémité (en haut et/ou en bas) de la paroi interne 21 et/ou de la paroi externe 20. Ces stries assurent ainsi anti rotation mécanique entre les parois interne 21 et externe 20. Ainsi, les stries anti-rotation permettent également de maintenir en contact les parois interne 21 et externe 20 même dans le cas d'un pourcentage de retrait différent entre le matériau de la paroi interne 21 (par exemple de l'ordre de 1,6% pour du polypropylène ou un polyéthylène) et le matériau de la paroi externe 20 (par exemple de l'ordre de 0.5%, pour du polystyrène, acrylonitrile butadiène styrène ou styrène-acrylonitrile) qui pourrait générer une séparation dimensionnelle des 2 parois.

On peut aussi résoudre, ce problème de non adhésion chimique entre les matériaux en ajoutant un additif par exemple de type adhésif polymère à la matière de la deuxième injection, la paroi externe 20, de manière à réaliser une adhésion chimique entre les 2 matières et éviter ainsi le décollement de l'une par rapport à l'autre et le risque de rotation de l'une par rapport à l'autre.

On comprend donc que les stries anti-rotation 24 et/ou l'additif ajouté à la matière de la deuxième injection assurent le maintien et/ou la cohésion de la paroi interne 21 sur la paroi externe 20.

La réalisation du boitier 2 peut également être obtenue par surmoulage de la paroi interne 21 sur la paroi externe 20 ou inversement. On peut également envisager d'assembler la paroi interne 21 et la paroi externe 20 par emmanchement en force.

Selon une autre variante de l'invention, la coiffe 1 et/ou l'opercule 34 sont réalisés dans le même type de matériau plastique que la paroi externe 20 du boitier 2. Le capuchon interne 10, le support 30, l'embase 3 e/ou la vis 32 sont dans le même type de matériau plastique que la paroi interne 21 du boitier 2.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Récipient pour produit cosmétique rétractable comprenant une embase (3) sur laquelle est montée un support (30) du produit cosmétique et des moyens de déplacement du support, le récipient comprend un boitier (2) agencé pour recevoir le support (30) du produit et les moyens (31, 32) de déplacement du support (30) sur une première extrémité (25) du boitier (2) et pour recevoir une coiffe (1) sur une deuxième extrémité (26) du boitier (2) **caractérisé en ce que** le boitier (2) comprend une paroi interne (21) formant un volume de stockage (4) du produit cosmétique et une paroi externe (20) formant l'enveloppe extérieur du boitier (2), la paroi interne (21) et la paroi externe (20) étant réalisées dans des matériaux différents par bi-injection ou par surmoulage, et **en ce que** le boitier (2) comprend des moyens (24) assurant le maintien des deux parois l'une par rapport à l'autre, ces moyens de maintien comprenant au moins une strie anti rotation (24) agencée au voisinage d'au moins une extrémité de la paroi interne (21) et/ou de la paroi externe (20).

2. Récipient pour produit cosmétique rétractable selon la revendication 1 **caractérisé en ce que** la paroi interne (21) est réalisé en matériau plastique choisi parmi un polypropylène ou un polyéthylène.

3. Récipient pour produit cosmétique rétractable selon la revendication 1 ou 2 **caractérisé en ce que** la paroi externe (20) est réalisé en matériau plastique choisi parmi un polystyrène, un acrylonitrile butadiène styrène, un styrène-acrylonitrile.

4. Récipient pour produit cosmétique rétractable selon l'une des revendications précédentes **caractérisé en ce que** la coiffe (1) est montée sur la paroi interne (21) du boitier (2).

5. Récipient pour produit cosmétique rétractable selon l'une des revendications précédentes **caractérisé en ce que** le moyen de déplacement du support (30) comprend une vis (32) montée sur l'embase (3), le support (30) étant vissé sur la vis (32), l'embase (3) étant monté de façon rotative par rapport à la deuxième extrémité (26) du boitier (2).

6. Récipient pour produit cosmétique rétractable selon l'une des revendications précédentes **caractérisé en ce que** la coiffe (1) comprend un capuchon interne (10) agencé pour fermer le volume de stockage (4) du boitier (2).

## Patentansprüche

1. Einziehbarer Behälter für ein kosmetisches Erzeugnis, umfassend einen Sockel (3), auf dem ein Träger (30) des kosmetischen Erzeugnisses und Verlagerungsmittel des Trägers montiert sind, wobei der Behälter ein Gehäuse (2) umfasst, das dazu eingerichtet ist, den Träger (30) des Erzeugnisses und die Verlagerungsmittel (31, 32) des Trägers (30) an einem ersten Ende (25) des Gehäuses (2) aufzunehmen und eine Haube (1) an einem zweiten Ende (26) des Gehäuses (2) aufzunehmen, **dadurch gekennzeichnet, dass** das Gehäuse (2) eine Innenwand (21), die ein Speichervolumen (4) für das kosmetische Erzeugnis bildet, und eine Außenwand (20), die den Außenmantel des Gehäuses (2) bildet, umfasst, wobei die Innenwand (21) und die Außenwand (20) aus unterschiedlichen Materialien durch Zweikomponenten-Spritzguss oder durch Umspritzen ausgeführt sind, und dadurch, dass das Gehäuse (2) Mittel (24) umfasst, die das Halten der beiden Wände aneinander gewährleisten, wobei diese Haltemittel mindestens einen Verdrehsicherungsstreifen (24) umfassen, der in der Nähe mindestens eines Endes der Innenwand (21) und/oder der Außenwand (20) eingerichtet ist.

2. Einziehbarer Behälter für ein kosmetisches Erzeugnis nach Anspruch 1, **dadurch gekennzeichnet, dass** die Innenwand (21) aus einem Kunststoff hergestellt ist, der unter einem Polypropylen oder einem Polyethylen gewählt ist.

3. Einziehbarer Behälter für ein kosmetisches Erzeugnis nach Anspruch 1 oder 2, **dadurch gekennzeichnet, dass** die Außenwand (20) aus einem Kunststoff hergestellt ist, der unter einem Polystyrol, einem AcrylnitrilButadien-Styrol, einem Styrol-Acrylnitril gewählt ist.

4. Einziehbarer Behälter für ein kosmetisches Erzeugnis nach einem der vorhergehenden Ansprüche, **dadurch gekennzeichnet, dass** die Haube (1) an der Innenwand (21) des Gehäuses (2) montiert ist.

5. Einziehbarer Behälter für ein kosmetisches Erzeugnis nach einem der vorhergehenden Ansprüche, **dadurch gekennzeichnet, dass** das Verlagerungsmittel des Trägers (30) eine am Sockel (3) montierte Schraube (32) umfasst, wobei der Träger (30) auf die Schraube (32) geschraubt ist, wobei der Sockel (3) in Bezug auf das zweite Ende (26) des Gehäuses (2) drehbar montiert ist.

6. Einziehbarer Behälter für ein kosmetisches Erzeugnis nach einem der vorhergehenden Ansprüche, **dadurch gekennzeichnet, dass** die Haube (1) eine Innenkappe (10) umfasst, die dazu eingerichtet ist, das Speichervolumen (4) des Gehäuses (2) zu verschließen.

## Claims

1. Container for a retractable cosmetic product comprising a base (3) on which is mounted a support (30) for the cosmetic product and means for moving the support, the container comprising a case (2) arranged to receive the support (30) for the product and the means (31, 32) for moving the support (30) on a first end (25) of the case (2) and for receiving a cap (1) on a second end (26) of the case (2), **characterised in that** the case (2) comprises an inner wall (21) forming a storage volume (4) for the cosmetic product and an outer wall (20) forming the outer envelope of the case (2), the inner wall (21) and the outer wall (20) being made of different materials by bi-injection or by overmoulding, and **in that** the case (2) comprises means (24) for holding the two walls together, these holding means comprising at least one anti-rotation groove (24) arranged in the vicinity of at least one end of the inner wall (21) and/or of the outer wall (20)

2. A container for a shrinkable cosmetic product according to claim 1, **characterised in that** the inner wall (21) is made of a plastic material chosen from polypropylene or polyethylene.

3. A container for a shrinkable cosmetic product according to claim 1 or 2 **characterised in that** the outer wall (20) is made of a plastic material selected from polystyrene, acrylonitrile butadiene styrene, styrene-acrylonitrile.

4. A container for a retractable cosmetic product according to one of the preceding claims, **characterised in that** the cap (1) is mounted on the inner wall (21) of the casing (2).

5. A container for a retractable cosmetic product according to one of the preceding claims, **characterised in that** the means for moving the support (30) comprises a screw (32) mounted on the base (3), the support (30) being screwed onto the screw (32), the base (3) being mounted so as to be rotatable with respect to the second end (26) of the casing (2)

6. A container for a retractable cosmetic product according to one of the preceding claims, **characterised in that** the cap (1) comprises an internal cap (10) arranged to close the storage volume (4) of the case (2).
